# DEMANDE DE BREVET EUROPEEN

(11) **EP 0 970 629 A1**
(43) Date de publication de la demande: **12.01.2000**
(21) Numéro de dépôt: 99110448.0
(22) Date de dépôt: 29.05.1999
(51) Int. Cl.: A43B 7/14, A43B 23/08, A43B 23/16, A43B 5/00, A43C 11/00

(54) **Chaussure avec contrefort de serrage**

(30) Priorité: 06.07.1998 FR 9808718
(71) Demandeur: SALOMON S.A., 74370 Metz-Tessy (FR)
(72) Inventeur: Cretinon, Frédéric, 74370 Metz-Tessy (FR); Fellouhe, Catherine, 74940 Annecy Le Vieux (FR)

(57) **Abrégé**

L'invention concerne une chaussure comportant un contrefort (7) permettant d'assurer par des moyens qui lui sont propres le maintien du talon.

Le contrefort (7) comporte des extensions latérales (7') qui s'étendent sur les flancs (8) de la chaussure et qui matérialisent, par leur bordure supérieure (17), les bords (5') d'une ouverture longitudinale (5) destinée à permettre l'adaptation du volume chaussant au besoin individuel par l'intermédiaire d'un dispositif de serrage (9).

Le contrefort (7) avec ses extensions latérales (7') est destiné à favoriser le renvoi du talon du pied dans la partie arrière (4) de la chaussure et à participer au serrage et à la tenue du pied.

## Description

La présente invention concerne une chaussure comportant un contrefort, de maintien du talon du pied de l'utilisateur, situé dans la partie arrière de la chaussure et doté de moyens de serrage pour tenir le pied.

Une chaussure de ce type est divulguée dans le brevet français n° 2 650 488. Plus précisément, cette chaussure présente à l'arrière un contrefort qui d'une part est évidé audessus du semelage à l'endroit où s'emboîte le talon du pied de l'utilisateur et d'autre part est pourvu d'une bride transversale, passant approximativement au-dessus dudit talon ; de plus, des extensions latérales, issues des flancs du contrefort, s'étendent sur la tige de la chaussure jusqu'à un dispositif de serrage situé sur sa partie avant et agissant sur les bords d'une ouverture longitudinale réalisée approximativement en correspondance de la zone du cou de pied pour assurer la tenue du pied de l'utilisateur.

Comme cela est enseigné, la structure du contrefort avec un évidement à l'arrière pour le talon est sensée conserver les propriétés mécaniques de la chaussure et tolérer la déformation de la partie arrière lorsque des sollicitations tendent à l'écraser et cela, sans casser le contrefort ou lui faire perdre son "nerf".

Encore, les extensions latérales reliées au dispositif de serrage, qui sont disposés en correspondance de la zone du cou de pied, sont destinées à provoquer une traction vers l'avant du contrefort sous l'action du dispositif de serrage pour maintenir en forme la tige qui, de fait, ne peut plus s'allonger vers l'arrière.

Ces différentes dispositions confèrent effectivement certains avantages à la chaussure mais cela au détriment de certaines fonctions qui ne sont plus remplies de manière satisfaisante. C'est le cas notamment au niveau du maintien du talon du pied de l'utilisateur.

En effet, ledit talon n'étant plus bloqué vers l'arrière que par la bride transversale du contrefort, qui est la partie la plus résistante de l'arrière de la chaussure, les contraintes qui s'appliquent sur le talon se trouvent principalement localisées sur cette bride qui présente une petite surface de contact ; il en résulte des blessures et irritations telles que des phlyctènes dues au frottement. De plus, ces contraintes étant directement fonction du serrage qui, nécessairement, doit être énergique pour maintenir en forme la tige, la pression le long du contour de la bride provoque ce que l'on appelle communément un "effet ficelle" en l'absence d'une répartition des contraintes sur une grande surface de contact.

Par ailleurs, du fait que les extensions latérales du contrefort s'étendent dans la zone du cou de pied spécifiquement entre les points d'attache extrêmes antérieur et postérieur du dispositif de serrage et par dessus les bords de l'ouverture longitudinale, qui sont matérialisés par la bordure supérieure de la paroi de la tige, le renvoi du talon dans le contrefort ne s'effectue pas par action directe sur les extensions latérales de ce dernier mais par action sur une pièce de la tige ; plus précisément, c'est sur le point d'attache postérieur situé sur la tige au plus près du pli de flexion du pied de l'utilisateur donc sur une partie moins résistante que le contrefort. Cette disposition qui met surtout les pièces souples de la tige à contribution pour provoquer le renvoi du talon a pour effet de favoriser le mouvement de ce dernier à l'intérieur du contrefort avec, pour conséquence, un pied qui "navigue" dans la partie postérieure de la chaussure.

Enfin, toujours en référence au brevet français 2 650 488, on constate d'une part, que le contrefort s'étend latéralement au maximum jusqu'au niveau de la zone du pied correspondant à la cambrure de celui-ci et d'autre part, que ses extensions reliées au dispositif de serrage remontent en oblique vers l'avant jusque sur la partie médiane du cou de pied. Par conséquent, si l'action en serrage sur ces extensions renforce bien le maintien du pied dans la chaussure, ce dernier est en fait davantage plaqué en oblique contre le semelage plutôt que franchement tiré en arrière contre la bride transversale du contrefort. De plus, le contrefort ainsi réalisé crée une différence importante de la tenue et de la résistance globale de la chaussure entre les parties arrière et avant de cette dernière juste au niveau de la cambrure du pied ; celle-ci étant sujette à des mouvements permanents et amples dans le sens vertical et latéral, il s'ensuit des frottements entre elle et le contrefort qui sont localisés juste à la bordure antérieure de ce dernier et qui sont d'autant plus importants que le serrage sur le cou de pied est énergique.

La présente invention vise à remédier à ces inconvénients à l'aide d'un contrefort de maintien du talon du pied, qui est situé dans la partie arrière de la chaussure et qui est doté de moyens de serrage qui lui sont propres pour tenir le pied. Plus précisément, l'invention a pour but d'assurer le renvoi du talon du pied dans le contrefort par action directe sur celui-ci et sans qu'il se produise la localisation de contraintes de serrage sur de petites surfaces de contact autant sur l'arrière qu'au niveau de la cambrure.

Un autre but est de fournir un contrefort capable de soutenir la tige dans la partie arrière et sur ses flancs jusqu'à sa partie avant en coopérant avec le dispositif de serrage essentiellement aux points d'attache extrêmes de ce dernier sur la zone du cou de pied, c'est-à-dire ceux situés plus près du pli de flexion et de l'avant-pied.

Egalement, l'invention vise à répartir les contraintes résultant du serrage sur une grande surface de contact autant sur le cou de pied qu'au talon et cela, en garantissant une excellente tenue du pied.

Pour atteindre ces buts, la chaussure, dont l'adaptation du volume chaussant au besoin individuel est obtenue par l'intermédiaire d'un dispositif de serrage agissant sur les bords d'une ouverture longitudinale réalisée dans sa partie avant correspondant sensiblement à la zone du cou de pied de l'utilisateur, comporte un contrefort disposé dans sa partie arrière au-dessus du semelage pour envelopper le talon du pied ; des extensions latérales issues du contrefort s'étendent sur les flancs de la chaussure en direction de la partie avant de celle-ci où elles sont reliées au dispositif de serrage. Elle se caractérise par le fait que, dans la partie avant de la chaussure, les extensions latérales du contrefort sont interposées entre une couche intérieure et une couche extérieure de la tige et par le fait qu'elles remontent sur les flancs de la chaussure jusqu'à l'ouverture longitudinale dont elles matérialisent les bords par leur bordure supérieure.

Grâce à cette caractéristique, la tige de la chaussure est soutenue par le contrefort de la partie arrière à la partie avant de cette dernière et pratiquement sur toute la zone correspondant à la cambrure du pied. On évite ainsi les frottements parasites pouvant survenir dans cette zone à la limite de démarcation de ce dernier avec la pièce de la tige couvrant l'avant pied.

Selon une autre caractéristique, le contrefort comporte une paroi pleine qui s'étend en continu de la partie arrière de la chaussure située au-dessus du semelage jusqu'à l'ouverture longitudinale où ses extensions latérales sont reliées au dispositif de serrage. On assure de cette manière un enveloppement global du talon du pied jusqu'au cou de pied sans créer de petites surfaces de contact.

Selon une caractéristique particulièrement intéressante, les bords de l'ouverture longitudinale matérialisés par la bordure supérieure des extensions latérales du contrefort sont reliés au dispositif de serrage en un point d'attache postérieur situé au plus près du pli de flexion du pied de l'utilisateur. Cette disposition permet d'assurer un renvoi efficace du talon dans le contrefort grâce à l'action directe du dispositif de serrage sur la bordure supérieure des extensions latérales du contrefort et à un endroit le plus reculé possible sur l'ouverture longitudinale ; en effet, l'effort de serrage qui s'applique à ce point d'attache postérieur du dispositif de serrage induit, vue dans le plan vertical, une force résultante dirigée en oblique vers l'arrière qui passe pratiquement au fond du contrefort au niveau de sa jonction avec le semelage.

Complémentairement à cette disposition particulière du point d'attache postérieur du dispositif de serrage sur les extensions du contrefort, des moyens de serrage extérieurs sont mis en oeuvre pour tenir le pied et maintenir fermement le semelage sous la plante du pied. A cet effet, selon un mode de réalisation, un volet mobile de serrage est fixé au niveau du semelage et s'étend librement sur un flanc de la chaussure en recouvrant au moins partiellement l'extension latérale correspondante du contrefort jusqu'à l'ouverture longitudinale où il est relié au dispositif de serrage, et ce en avant du point d'attache postérieur de ce dernier qui est situé sur les extensions latérales du contrefort au plus près du pli de flexion du pied. Dans cette construction comprenant un seul volet de serrage, le bord de l'ouverture longitudinal qui est en vis à vis de ce dernier est lui aussi relié au dispositif de serrage. La tenue du pied dans la chaussure est ainsi réalisée avec le dispositif de serrage d'une part, par action directe sur les deux extensions latérales du contrefort au point d'attache postérieur, qui est le plus près du pli de flexion du pied et d'autre part, de manière indirecte sur la zone médiane du cou de pied entre le volet mobile et l'extension latérale du contrefort qui est en vis à vis. Cette construction a pour avantage de répartir les contraintes du volet de serrage sur l'extension latérale du contrefort qu'il recouvre jusqu'au niveau du cou de pied ce qui évite la localisation de pression sur une petite surface de contact avec le flanc du pied dans la zone de la cambrure.

Selon un mode préféré de réalisation, un volet mobile de serrage est mis en oeuvre sur chaque flanc de la chaussure, qu'il recouvre, au moins partiellement, depuis sa fixation au niveau du semelage jusqu'à l'ouverture longitudinale dont les bords sont matérialisés par la bordure supérieure des extensions latérales du contrefort. Bien entendu, les deux volets mobiles de serrage sont reliés au dispositif de serrage en avant du point d'attache postérieur qui est situé sur les extensions latérales du contrefort au plus près du pli de flexion ; cette disposition est essentielle pour assurer efficacement le renvoi du talon dans le contrefort par action directe sur les extensions latérales de ce dernier. Selon un détail de construction, relatif à la mise en oeuvre de deux volets mobiles de serrage, les extensions latérales du contrefort remontent sur les flancs de la chaussure jusqu'à l'ouverture longitudinale dont elles matérialisent les bords mais restent en retrait des bords supérieurs desdits volets de serrage qui coopèrent directement entre eux par l'intermédiaire du dispositif de serrage auquel ils sont reliés. Par conséquent, les contraintes de serrage qui s'exercent sur les volets mobiles sont réparties et diffusées à travers les extensions latérales du contrefort qui interviennent à la manière d'un bouclier flexible vis à vis du pied.

Selon un perfectionnement particulièrement intéressant du mode de réalisation qui précède, une bande souple inextensible relie les deux volets mobiles de serrage en entourant librement et par l'extérieur la partie arrière de la chaussure ainsi que le contrefort et les extensions latérales de ce dernier au niveau de leur bordure supérieure. Grâce à cette structure, le rapprochement des volets mobiles entre eux au niveau du cou de pied à l'aide du dispositif de serrage provoque une traction sur la bande souple qui se plaque alors contre la bordure supérieure des extensions du contrefort, ce recouvrement de la bande souple sur le contrefort évite la localisation de contraintes en correspondance de ladite bande souple malgré l'action de serrage qu'elle procure. De plus, le contrefort se trouve maintenu très près du pied en minimisant, voire en supprimant, les risques de déformation de la bordure supérieure de ses extensions latérales qui est soumise à des contraintes relativement élevées dues à l'effort de serrage appliqué sur le point d'attache postérieur situé au plus près du pli de flexion du pied.

Selon une réalisation avantageuse, les bords de l'ouverture longitudinale, matérialisés par la bordure supérieure des extensions latérales du contrefort, sont reliés au dispositif de serrage en un autre point d'attache, antérieur, situé au plus près de l'avant pied. Les extensions latérales du contrefort s'étendent dans ce cas, sur toute la zone de la cambrure du pied et le volet mobile de serrage, ou les deux volets mobiles de serrage, est assujetti au dispositif de serrage entre les points d'attache postérieur et antérieur situés sur les extensions du contrefort qui délimitent approximativement la zone du cou de pied. Le contrefort ainsi doté des moyens d'attache extrêmes postérieur et antérieur se trouve maintenu en forme sur les flancs de la tige de la chaussure dont il en assure le renforcement jusqu'à l'avant pied.

L'invention sera du reste mieux comprise en se reportant à la description qui va suivre en référence aux dessins annexés montrant, à titre d'exemple, deux modes de réalisation de la chaussure.
La figure 1 est une vue en perspective montrant, schématiquement, le contour d'une chaussure comportant un contrefort de serrage selon l'invention associé à un moyen de serrage extérieur complémentaire.
La figure 2 est une vue en élévation de la chaussure de la figure 1.
La figure 3 est une vue en perspective éclatée de la chaussure de la figure 1 montrant le contrefort et le moyen de serrage extérieur démontés.
La figure 4 est une vue en perspective illustrant le contour d'une chaussure comportant un contrefort de serrage selon un autre mode de réalisation de l'invention.

La chaussure représentée schématiquement sur les figures 1, 2 et 3 comporte, de manière connue, un semelage 1 sur lequel est montée une tige 2 désignée globalement qui présente une partie avant 3 qui couvre l'avant pied 36 et une partie arrière 4 qui emboîte le talon 16 du pied 26. La tige 2 est munie d'une ouverture longitudinale 5 réalisée approximativement en correspondance de la zone du cou de pied 6 de l'utilisateur et un dispositif de serrage 9 agit sur les bords 5' de cette ouverture 5 pour réaliser l'adaptation du volume chaussant au pied. Un contrefort 7 est disposé dans la partie arrière 4 de la chaussure, au-dessus du semelage 1, et enveloppe le talon 16 du pied 26 de l'utilisateur ; des extensions latérales 7' issues du contrefort 7 s'étendent sur les flancs 8 de la chaussure en direction de la partie avant 3 de celle-ci où elles sont reliées au dispositif de serrage 9, par exemple à l'aide d'un lacet 12 ou de tout autre lien souple, de préférence inextensible.

Selon une caractéristique de l'invention, les extensions latérales 7' du contrefort 7 sont interposées, dans la partie avant 3 de la chaussure, entre une couche intérieure et une couche extérieure de la tige 2, et remontent sur les flancs 8 de cette dernière jusqu'à l'ouverture longitudinale 5 dont elles matérialisent, par leur bordure supérieure 17, les bords 5'.

De préférence, les extensions latérales 7' sont intercalées entre la couche intérieure ou "doublure" et la couche extérieure ou quartier de "dessus" non représentés. Dans le présent mode de réalisation, la couche extérieure, ou quartier de "dessus", est en fait constituée sur chaque flanc 8 par un moyen extérieur de serrage tel qu'un volet mobile 19 qui recouvre partiellement les extensions latérales 7' du contrefort 7 jusqu'à l'ouverture longitudinale 5. Les volets mobiles 19 sont reliés au dispositif de serrage 9 en divers points d'attache 20, de préférence au-delà des bords 5' de l'ouverture 5. Afin d'éviter la localisation de contraintes sur de petites surfaces de contact, le contrefort présente une paroi pleine qui s'étend en continu de la partie arrière 4 de la chaussure située au-dessus du semelage 1 jusqu'à la partie avant 3 où ses extensions latérales 7' sont reliées au dispositif de serrage 9 par leur bordure supérieure 17. Plus précisément les bords des extensions latérales 7' sont reliés au dispositif de serrage 9 en un point d'attache postérieur 10 situé au plus près du pli de flexion 11 du pied de l'utilisateur. De cette manière, l'effort de serrage s'applique directement sur la bordure supérieure 17 du contrefort 7 à l'endroit du point d'attache postérieur 10 tandis que plus en avant sur la zone du cou de pied 6, c'est-à-dire aux points d'attache 20, c'est de manière indirecte par l'intermédiaire des volets mobiles de serrage 19. Cette disposition des points d'attache 10 et 20 a pour but, au moyen du dispositif de serrage 9, d'induire sur le pied 26 de l'utilisateur une force résultante dirigée en oblique vers l'arrière de la chaussure, tel qu'indiquée par la flèche 14, et qui passe pratiquement au fond 27 du contrefort, au niveau de sa jonction avec le semelage 1 ; le pied 26 de l'utilisateur est ainsi fermement maintenu dans la chaussure, notamment par l'intermédiaire des volets de serrage 19, et renvoyé vers l'arrière sur le contrefort 7 qui emboîte le talon 16. De plus, les volets mobiles 19 étant placés en recouvrement des extensions latérales 7' du contrefort 7, ces dernières jouent un rôle de bouclier-filtre vis à vis du pied 26 en répartissant sur une grande surface les contraintes de serrage auxquelles sont soumis les volets mobiles 19.

Afin de rendre encore plus efficaces le serrage et le maintien du pied 26 dans la chaussure, une bande souple inextensible 30 est avantageusement mise en oeuvre pour relier les volets mobiles de serrage 19 ; cette bande 30 entoure librement, et par l'extérieur, la partie arrière 4 de la chaussure avec le contrefort 7 et les extensions latérales de ce dernier au niveau de leur bordure supérieure 17. Ainsi, lorsque les volets mobiles 19 sont serrés sur la zone du cou de pied 6, leur rapprochement mutuel provoque une traction sur la bande souple 30 qui se plaque par conséquent sur la bordure supérieure 17 des extensions 7' du contrefort 7. Pour prévenir tout glissement éventuel de cette bande souple 30, un moyen de guidage 31, 32 est prévu sur la bordure supérieure 17 du contrefort 7. A titre d'exemple, ce moyen de guidage peut consister en une gorge 31, tel qu'illustré sur la figure 3, ou en un passant 32 représenté schématiquement en trait discontinu sur la figure 2.

Toujours dans le but d'assurer un maintien efficace du pied 26 dans la chaussure sans nuire au confort et notamment sans créer une démarcation trop nette de la résistance globale de la chaussure entre l'arrière 4 et l'avant 3 de celle-ci, les extensions latérales 7' du contrefort sont prolongées jusque vers l'avant pied 36 où elles sont reliées au dispositif de serrage 9 en un autre point d'attache antérieur 30. Avantageusement, la paroi du contrefort 7 est réalisée selon une épaisseur variable, plus importante dans la partie arrière 4 de la chaussure, où une grande rigidité est requise, que dans la partie avant 3 où les bords 5' de l'ouverture longitudinale 5 doivent être relativement flexibles. Egalement, cette épaisseur peut être plus importante à proximité du semelage 1 que le long de l'ouverture longitudinale 5. Grâce à ces différentes dispositions, le contrefort 7 ne crée pas une démarcation excessive entre la rigidité de la partie arrière 4 et la souplesse de la partie avant 3 de la chaussure mais permet de varier la rigidité de manière dégressive de l'arrière vers l'avant. De plus, la tige 2 est ainsi soutenue par le contrefort 7 de la partie arrière 4 à la partie avant 3 sans qu'il se crée des frottements parasites à la limite du bord antérieur du contrefort 7 avec la cambrure 46 du pied 26.

D'autres modes de réalisation de l'invention peuvent évidement être envisagés sans pour cela sortir du cadre de l'invention. Ainsi, par exemple, tel qu'illustré sur la figure 4, un seul volet mobile de serrage 29 peut être mis en oeuvre.

Dans ce cas de construction, le bord 5' de l'ouverture 5 qui lui est opposé est, lui aussi, doté de moyens d'attache 20, comme le volet 29, situés en intermédiaires entre le point d'attache postérieur 10 et le point d'attache antérieur 30.

## Revendications

1. Chaussure dont l'adaptation du volume chaussant au besoin individuel est obtenue par l'intermédiaire d'un dispositif de serrage (9), situé sur la partie avant (3) de la chaussure, qui agit sur les bords (5') d'une ouverture longitudinale (5) réalisée approximativement en correspondance de la zone du cou de pied (6) de l'utilisateur, un contrefort (7) étant disposé dans la partie arrière (4) de la tige (2) de la chaussure au-dessus du semelage (1) pour envelopper le talon (16) du pied (26) de l'utilisateur, des extensions latérales (7') issues du contrefort (7) s'étendant sur les flancs (8) de la chaussure en direction de la partie avant (3) de celle-ci où elles sont reliées au dispositif de serrage (9), caractérisée par le fait que, dans la partie avant (3) de la chaussure, les extensions latérales (7') sont interposées entre une couche intérieure et une couche extérieure de la tige (2), et par le fait qu'elles remontent sur les flancs (8) de la chaussure jusqu'à l'ouverture longitudinale (5) dont elles matérialisent les bords (5') par leur bordure supérieure (17).

2. Chaussure selon la revendication 1, caractérisée en ce que le contrefort comporte une paroi pleine qui s'étend en continu de la partie arrière (4) de la chaussure située au-dessus du semelage (1) jusqu'à l'ouverture longitudinale (5) où ses extensions latérales (7') sont reliées au dispositif de serrage (9).

3. Chaussure selon la revendication 2, caractérisée en ce que les bords (5') de l'ouverture longitudinale (5) formés par la bordure supérieure (17) des extensions latérales (7') du contrefort (7) sont reliés au dispositif de serrage (9) en un point d'attache postérieur (10) situé au plus près du pli de flexion (11) du pied (26) de l'utilisateur.

4. Chaussure selon la revendication 3, caractérisée en ce qu'une couche extérieure (19, 29) de la tige (2) et constituée par un volet mobile de serrage (19, 29), fixé au niveau du semelage (1), qui s'étend librement sur un flanc (8) de la chaussure en recouvrant au moins partiellement l'extension latérale (7') correspondante du contrefort (7) jusqu'à l'ouverture longitudinale (5) où il est relié au dispositif de serrage (9).

5. Chaussure selon la revendication 4, caractérisée en ce que les bords (5') de l'ouverture longitudinale (5) matérialisés par la bordure supérieure (17) des extensions latérales (7') du contrefort (7) sont reliés au dispositif de serrage (9) en un autre point d'attache antérieur (20) situé au plus près de l'avant pied (36) de l'utilisateur, et par le fait que le volet mobile de serrage (19, 29) est assujetti au dispositif de serrage (9) entre les points d'attache postérieur (10) et antérieur (20) situés sur les extensions (7') du contrefort (7) qui délimitent approximativement la zone du cou de pied (6).

6. Chaussure selon la revendication 5, caractérisée en ce qu'un volet mobile de serrage (19) est disposé sur chaque flanc (8) de la chaussure.

7. Chaussure selon la revendication 6, caractérisée en ce qu'une bande souple inextensible (30) relie les volets mobiles de serrage (19) en entourant librement et par l'extérieur la partie arrière (4) de la chaussure avec le contrefort (7) et les extensions latérales (7') de ce dernier au niveau de leur bordure supérieure (17).

8. Chaussure selon l'une quelconque des revendications 1 à 7, caractérisée en ce que le contrefort (7) est réalisé avec une paroi d'épaisseur variable plus importante dans la partie amère (7) de la chaussure où une grande rigidité est requise pour maintenir le talon (16) que dans la partie avant (3) de cette dernière où ses extensions latérales (7') matérialisant les bords (5') de l'ouverture longitudinale (5), doivent être relativement flexibles en vue de l'adaptation du volume chaussant.

9. Chaussure selon l'une quelconque des revendications 1 à 8, caractérisée en ce que le contrefort (7) comporte des moyens de guidage (31, 32) adaptés à la sangle souple inextensible (30) de liaison des volets mobiles de serrage (19) pour la maintenir en position sur sa partie supérieure.
